# FASCICULE DE BREVET EUROPEEN

(11) **EP 1 722 657 B1**
(45) Date de publication et mention de la délivrance du brevet: **11.05.2011**
(21) Numéro de dépôt: 05735539.8
(22) Date de dépôt: 08.03.2005
(51) Int. Cl.: A47C 1/024, B60N 2/02, B60N 2/23

(54) **SIEGE A DOSSIER ET ASSISE INDEPENDAMMENT INCLINABLES ET A PROFONDEUR D'ASSISE REGLABLE**
SITZ MIT GETRENNT VERSTELLBARER RÜCKENLEHNE UND SITZTEIL UND EINER VERSTELLBAREN SITZTIEFE
SEAT WITH A SEPARATELY ADJUSTABLE BACK REST AND SEAT PORTION AND AN ADJUSTABLE SEAT DEPTH

(30) Priorité: 09.03.2004 FR 0402432
(43) Date de publication de la demande: 22.11.2006
(73) Titulaire: Prieur, Roger, 19270 Ussac (FR)
(72) Inventeur: Prieur, Roger, 19270 Ussac (FR)
(74) Mandataire: Sauvage, Renée
(86) Numéro de dépôt international: PCT/FR2005/000547
(87) Numéro de publication internationale: WO 2005/087051

(56) Documents cités:
- EP-A- 0 068 639
- EP-A- 1 099 396
- WO-A-91/12750
- DE-A1- 1 927 568
- GB-A- 1 451 417
- GB-A- 1 453 136
- US-A- 3 338 632
- US-A- 3 602 537
- US-A- 3 934 927
- US-A- 4 004 836
- US-A- 4 966 413
- US-A1- 2003 011 226

## Description

La présente invention a pour objet un siège du type comprenant une assise et un dossier, articulés l'un par rapport à l'autre autour d'un axe de rotation.

Plus précisément, la présente invention a pour objet un siège du type précité, dans lequel ladite articulation est réalisée sous la forme d'une paire de moyens situés de part et d'autre du siège par rapport au plan de symétrie passant par le dossier et l'assise, chacun desdits moyens étant constitué, d'une part, d'un premier élément, formant support en rotation du dossier, traversé par ledit axe de rotation, et dont une extrémité est solidarisée audit dossier et, d'autre part, d'un second élément.

On connaît un siège répondant à une telle définition d'après la demande de brevet américaine US2003/0011226 A1. Il s'agit d'un siège de voiture comportant une pièce en U inversé comme armature de dossier 14 et un cadre comme armature d'assise 10, ledit cadre étant monté coulissant sur un support 86. Chaque extrémité libre de la pièce en U constitue ce que l'on a appelé, plus haut, un premier élément, et le second élément de l'articulation est une pièce solidarisée au cadre 10, de sorte que le deuxième élément est le cadre d'assise luimême. Les extrémités de la pièce en U sont enfilées dans une fente ménagée dans le cadré d'assise 10 de sorte que, lorsque l'armature d'assise coulisse, l'armature de dossier ne peut que suivre.

Aucun moyen n'est prévu pour régler la profondeur d'assise et un tel réglage est tout à fait impossible compte tenu de l'enfilage de l'armature de dossier dans l'armature d'assise.

Or, un élément important du confort de l'utilisateur est que la profondeur de l'assise soit adaptée à sa taille. Il est en effet tout aussi désagréable pour une personne de grande taille d'avoir les cuisses qui dépassent largement de l'avant de l'assise que pour une personne de petite taille de ne pas avoir les pieds qui touchent par terre lorsqu'elle est assise au fond du siège.

L'invention se propose d'apporter une nouvelle solution à ce problème en combinant l'articulation dossier/siège au réglage de la profondeur de l'assise.

A cette fin, selon l'invention a pour objet un siège du type précité, caractérisé en ce que ledit second élément est une pièce qui est
- distincte de l'assise,
- solidarisée audit premier élément par le biais dudit axe de rotation traversant ledit second élément au voisinage de l'une de ses extrémités et ledit premier élément,
- montée coulissante sur une pièce solidarisée à l'assise et
- immobilisable en une position choisie par rapport à cette même pièce,
un premier organe dilatable/rétractable étant ancré, d'une part, sur l'extrémité dudit premier élément opposée à celle qui est solidarisée au dossier et, d'autre part, sur l'extrémité dudit second élément opposée à l'axe de rotation.

Grâce à cette disposition, comme cela sera développé plus loin, le support en rotation du dossier est mobile en translation par rapport à l'assise.

Dans une forme d'exécution préférée, le premier organe dilatable/rétractable est un ressort à gaz, c'est-à-dire un élément de construction hydro-pneumatique à cylindre et piston, qui permet de faire pivoter le dossier et de contrebalancer le mouvement à une vitesse contrôlée, sous l'effet du seul appui exercé par le buste de l'utilisateur sur le dossier.

La force de cet appui étant fonction du poids de l'utilisateur, il est utile de pouvoir régler en conséquence le ressort à gaz.

A cette fin, son point d'ancrage sur ledit support en rotation du dossier est réglable au long dudit support.

Ainsi, on peut choisir la longueur de la course du piston du ressort à gaz et, donc, sa résistance.

Le support en coulissement de l'assise comporte avantageusement une butée limitant le pivotement du dossier par rapport à l'assise.

Comme indiqué plus haut, le support en coulissement de l'assise coulisse par rapport à une pièce solidarisée à l'assise et est immobilisable par rapport à cette même pièce. Le support en rotation du dossier et le support en coulissement de l'assise étant solidarisés via l'axe de rotation, il s'ensuit que le support en rotation du dossier coulisse également par rapport à la pièce solidarisée de l'assise et que, par suite, le dossier peut plus ou moins être rapproché du bord libre de l'assise (autrement dit, la profondeur de l'assise peut être plus ou moins grande).

Dans les sièges inclinables, tels que les sièges de véhicules automobiles et d'avions, le dossier peut être plus ou moins incliné par rapport au plan général de l'assise qui, lui, reste fixe. On connaît également des sièges dans lesquels l'inclinaison du dossier vers l'arrière entraîne le basculement de l'assise vers le haut, et vice versa.

Pour un meilleur confort, il serait cependant souhaitable que, dans le même siège, non seulement l'angle entre le dossier et l'assise puisse être modifié à la demande, mais encore que l'angle entre le plan général de l'assise et le sol puisse l'être également, et que ces deux modifications soient indépendantes l'une de l'autre.

A cette fin, le siège selon l'invention comporte, en outre, un support d'assise qui repose directement ou indirectement, sur le sol et ce support d'assise offre un point d'ancrage pour l'une des extrémités d'un deuxième organe dilatable/rétractable, dont l'autre extrémité est ancrée sur l'assise.

Ce deuxième organe dilatable rétractable peut être un vérin pneumatique ou un vérin électrique.

Ainsi, il est possible d'incliner le dossier et l'assise indépendamment l'un de l'autre.

Dans une forme d'exécution préférée de l'invention, le siège est un fauteuil de relaxation et, à cette fin, il comporte, en outre, un repose-jambes.

Comme il importe, là encore, que le repose-jambes puisse être manoeuvré indépendamment de l'inclinaison du dossier et de l'inclinaison de l'assise, ledit repose-jambes offre un point d'ancrage pour l'une des extrémités d'un troisième organe dilatable/rétractable, dont l'autre extrémité est ancrée sur l'assise.

Ce troisième organe dilatable rétractable peut être un vérin pneumatique ou un vérin électrique.

Ainsi, les premier, deuxième et troisième organes dilatables/rétractables fonctionnent indépendamment les uns des autres.

L'invention sera mieux comprise à la lecture de la description suivante faite en référence aux dessins annexés dans lesquels :
- les figures 1a-1c représentent schématiquement les plans respectifs des trois composants principaux (assise, dossier et repose-jambes) d'un fauteuil de relaxation selon l'invention et les figures 1d-1f représentent schématiquement trois profondeurs d'assise possibles grâce à l'invention ;
- la figure 2 est un schéma montant l'implantation des trois organes de commande dilatables/rétractables ;
- la figure 3 est une vue de détail de la zone de l'articulation entre le dossier et l'assise et
- la figure 4 est une vue de détail de l'articulation de la figure 3, observée depuis l'arrière du siège (flèche F de la figure 3).

Si l'on se réfère aux figures 1a-1c, on voit la position qu'occupent les plans respectifs de l'assise 1, du dossier 2 et du repose-jambes 3, en position "assise" (figure 1a), en position de relaxation (figure 1b) et en position "gravité zéro" (coeur plus bas que le repose-jambes) (figure 1c).

L'assise 1 fait, avec le dossier 2, un angle α qui est variable (α1 < α2 < α3) et, avec le repose-jambes 3 un angle β qui est également variable (β1 < β2 < β3) , et la variation de α est indépendante de celle de β.

Les trois plans (plan de l'assise 1, plan du dossier 2 et plan du repose-jambes 3) sont mobiles indépendamment les uns des autres.

A cette fin, comme il ressort de la figure 2, trois organes de manoeuvre sont prévus.

Plus précisément, l'inclinaison de l'assise 1 par rapport au sol est obtenue au moyen d'un vérin pneumatique 4 qui prend appui, d'une part, sur ladite assise 1 et, d'autre part, sur un support d'assise 5 reposant sur le sol ; l'inclinaison du dossier 2 par rapport à l'assise 1 est obtenue au moyen d'un ressort à gaz 6 qui prend appui, d'une part, sur ladite assise 1 et, d'autre part, sur une pièce 10 dépendant du dossier 2 ; et l'inclinaison du repose-jambes 3 par rapport à l'assise 1 est obtenue au moyen d'un vérin pneumatique 7 qui prend appui, d'une part, sur ladite assise 1 et, d'autre part, sur ledit repose-jambes. Le ressort à gaz 6 est actionné, dans un sens, par le simple appui du buste de l'utilisateur contre le dossier 2 et, dans l'autre sens, par le simple décollement du dos d'avec le dossier et, le cas échéant, appui de l'utilisateur sur les accoudoirs (non représentés). On comprend que le dossier 2 revient automatiquement puisque, quand on l'incline par appui du buste, le gaz du ressort à gaz se trouve comprimé et, dès que l'appui est relâché, le gaz se détend. Les vérins pneumatiques 4 et 7 sont commandés, de façon tout à fait classique, par un bouton poussoir. Les vérins pneumatiques 4 et 7 pourraient être remplacés par des vérins électriques en conservant le ressort à gaz 6 pour la manoeuvre du dossier 2, ou bien le ressort à gaz 6 pourrait, lui aussi, être remplacé par un vérin électrique.

On comprend que l'assise 1 pivote autour du point P. Le support d'assise 5 est muni de pieds qui peuvent être réglables en hauteur.

Le repose-jambes 3 incorporé dans le fauteuil selon l'invention peut avoir la structure décrite dans EP 1 099 396, c'est-à-dire une structure déployable et escamotable, et qui est pourvue de roulettes en constant contact avec le sol, roulettes grâce auxquelles le déploiement n'a besoin que d'être amorcé, l'essentiel du mouvement de déploiement se faisant sous l'effet de la simple gravité.

Si l'on en vient à la figure 3, celle-ci détaille la zone d'articulation entre l'assise 1 et le dossier 2, sur l'une des faces latérales du siège, un ensemble symétrique étant situé sur l'autre face latérale. La référence 8 désigne une pièce solidaire du dossier et la référence 9 désigne une pièce solidaire de l'assise. L'articulation comprend un premier élément 10, dit "support en rotation du dossier" et un second élément 11, dit "support en coulissement de l'assise", les éléments 10 et 11 étant réunis par un axe de rotation 12.

Comme on le voit, l'élément 10 a grossièrement une forme en chapeau de gendarme, à la verticale, avec l'axe de rotation 12 le traversant approximativement en son milieu. A l'une de ses extrémités, l'élément 10 est monté fixe sur la pièce 8 solidaire du dossier et, à son extrémité opposée, l'élément 10 offre un point d'ancrage 13 pour la tige 14 du piston du ressort à gaz 6 dont le cylindre 15 est ancré en 16 sur le second élément 11. Une vis de réglage 17 permet de déplacer le point d'ancrage 13 et donc d'accroître ou de réduire la course du piston du ressort à gaz 6.

Une butée 18 limite le pivotement de l'élément 10 et donc du dossier 2.

Comme on le comprend mieux d'après la figure 4, l'élément 11 comporte des trous de réglage tels que 19 venant en vis-à-vis de fentes, telles que 20 ménagées dans la pièce 9, de sorte que la position relative de l'élément 11 et de la pièce 9 peut être modifiée en translation par coulissement et fixée en position choisie par vissage de boulons, tels que 21, traversant à la fois un trou 19 et une fente 20.

Cet ensemble permet donc à la fois de régler la commande de l'inclinaison du dossier en fonction du poids de l'utilisateur (en jouant sur le niveau du point d'ancrage 13) et celle de la profondeur de l'assise (en jouant sur la position relative de l'élément 11 et de la pièce 9).

Le résultat du réglage de la profondeur de l'assise est illustré schématiquement par les figures 1d-1f. La figure 1d est identique à la figure 1a et montre une profondeur d'assise maximale P1, la base du dossier 2 coïncidant avec le bord arrière de l'assise 1. La figure 1e montre une plus faible profondeur d'assise P2<P1 par déplacement relatif entre le dossier 2 et l'assise 1, avec conservation des angles α1 et β1, et la figure 1f montre une profondeur d'assise encore plus faible P3<P2<P1 par déplacement relatif entre le dossier 2 et l'assise 1, et toujours avec conservation des angles α1 et β1. On comprendra que les trois positions illustrées ne sont que trois exemples, toute position intermédiaire étant possible et que la modification de la profondeur d'assise est possible quels que soient α et β.

Il est bien entendu que ces réglages, qui impliquent le recours à des outils, seront généralement faits à l'installation, en fonction de la personne à laquelle le fauteuil est destiné. Ainsi, un même foyer pourra être équipé de deux fauteuils exactement identiques, mais l'un réglé pour une personne légère et de petite taille et l'autre pour une personne grande et lourde.

## Revendications

1. Siège du type comprenant une assise (1) et un dossier (2), articulés l'un par rapport à l'autre autour d'un axe de rotation (12), ladite articulation étant réalisée sous la forme d'une paire de moyens situés de part et d'autre du siège par rapport au plan de symétrie passant par le dossier (2) et l'assise (1), chacun desdits moyens étant constitué, d'une part, d'un premier élément (10), formant support en rotation du dossier (2), traversé par ledit axe de rotation (12), et dont une extrémité est solidarisée audit dossier (2)) et, d'autre part, d'un second élément (11), **caractérisé en ce que** ledit second élément (11) est une pièce qui est
• distincte de l'assise (1),
• solidarisée audit premier élément (10) par le biais dudit axe de rotation (12) traversant ledit second élément au voisinage de l'une de ses extrémités et ledit premier élément,
• montée coulissante sur une pièce (9) solidarisée à l'assise (1) et
• immobilisable en une position choisie par rapport à cette même pièce (9),
un premier organe dilatable/rétractable (6) étant ancré, d'une part, sur l'extrémité dudit premier élément opposée à celle qui est solidarisée au dossier et, d'autre part, sur l'extrémité dudit second élément opposée à l'axe de rotation.

2. Siège selon la revendication 1, **caractérisé en ce que** ledit premier organe dilatable/rétractable est un ressort à gaz (6).

3. Siège selon la revendication 1 ou 2, **caractérisé en ce que** le point d'ancrage (13) dudit premier organe dilatable/rétractable (6) sur ledit support en rotation (10) du dossier (2) est réglable au long dudit support.

4. Siège selon l'une quelconque des revendications 1 à 3, **caractérisé en ce que** ledit support en coulissement de l'assise (1) comporte une butée (18) limitant le pivotement du dossier (2) par rapport à l'assise (1).

5. Siège selon l'une quelconque des revendications 1 à 4, comportant en outre un support d'assise (5), **caractérisé en ce** ledit support d'assise (5) offre un point d'ancrage pour l'une des extrémités d'un deuxième organe dilatable/rétractable (4), dont l'autre extrémité est ancrée sur ladite assise (1).

6. Siège selon la revendication 5, **caractérisé en ce que** les premier (6) et deuxième (4) organes dilatables/rétractables fonctionnent indépendamment l'un de l'autre.

7. Siège selon l'une quelconque des revendications 1 à 5, comportant, en outre, un repose-jambes (3), **caractérisé en ce que** ledit repose-jambes (3) offre un point d'ancrage pour l'une des extrémités d'un troisième organe dilatable/rétractable (7), dont l'autre extrémité est ancrée sur ladite assise (1).

8. Siège selon la revendication 7, **caractérisé en ce que** les premier (6), deuxième (4) et troisième (7) organes dilatables/rétractables fonctionnent indépendamment les uns des autres.

9. Siège selon l'une quelconque des revendications 5 à 7, **caractérisé en ce que** lesdits deuxième (4) et/ou troisième (7) organe(s) dilatable(s)/rétractable(s) est(sont) un(des) vérin(s) pneumatique(s).

10. Siège selon l'une quelconque des revendications 1 et 3 à 7, **caractérisé en ce que** lesdits premier (6) et/ou deuxième (4) et/ou troisième (7) organe(s) dilatable(s)/rétractable(s) sont un(des) vérin(s) électrique(s).

## Claims

1. Seat of the type comprising a seat portion (1) and a back rest (2), hinged to one another about an axis of rotation (12), said hinging being achieved in the form of a pair of means located on either side of the seat about a plane of symmetry passing through the back rest (2) and the seat portion (1), each of said means consisting of, on the one hand, a first element (10), forming a back rest (2) rotation support, through which said axis of rotation (12) passes and one end of which is integral with said back rest (2), and, on the other hand, a second element (11), **characterized in that** said second element (11) is a part which is
• separate from the seat portion (1),
• integral with said first element (10) via said axis of rotation (12) which passes through said second element near one of its ends and said first element,
• mounted so as to be able to slide on a part (9) integral with the seat portion (1) and
• immobilizable in a desired position with respect to this same part (9),
a first extendable/retractable member (6) being fastened, on the one hand, to the end of said first element opposite the end which is integral with the back rest and, on the other hand, to the end of said second element which is opposite the axis of rotation.

2. Seat according to Claim 1, **characterized in that** said first extendable/retractable member is a gas spring (6) .

3. Seat according to Claim 1 or 2, **characterized in that** the point (13) of fastening of said first extendable/retractable member (6) to said back rest (2) rotation support (10) is adjustable along said support.

4. Seat according to any one of Claims 1 to 3, **characterized in that** said seat portion (1) sliding support comprises a stop (18) limiting the pivoting of the back rest (2) with respect to the seat portion (1).

5. Seat according to any one of Claims 1 to 4, also comprising a seat portion support (5), **characterized in that** this seat portion support (5) has a point of fastening for one of the ends of a second extendable/retractable member (4) whose other end is fastened to said seat portion (1).

6. Seat according to Claim 5, **characterized in that** the first (6) and second (4) extendable/retractable members function independently of one another.

7. Seat according to any one of Claims 1 to 5, also comprising a leg rest (3), **characterized in that** said leg rest (3) has a point of fastening for one of the ends of a third extendable/retractable member (7) whose other end is fastened to said seat portion (1).

8. Seat according to Claim 7, **characterized in that** the first (6), second (4) and third (7) extendable/retractable members function independently of one another.

9. Seat according to any one of Claims 5 to 7, **characterized in that** said second (4) and/or third (7) extendable/retractable member(s) is/are (a) pneumatic jack(s).

10. Seat according to any one of Claims 1 and 3 to 7, **characterized in that** said first (6) and/or second (4) and/or third (7) extendable/retractable member(s) is/are (an) electric jack(s).

## Patentansprüche

1. Sitz, umfassend eine Sitzfläche (1) und eine Rückenlehne (2), die über eine Drehachse (12) aneinander angelenkt sind, wobei dieses Gelenk in der Form eines Paars von Mitteln ausgeführt ist, die bezüglich der durch die Rückenlehne (2) und die Sitzfläche (1) verlaufenden Symmetrieebene zu beiden Seiten des Sitzes gelegen sind, wobei jedes dieser Mittel einerseits aus einem einen Drehhalter der Rückenlehne (2) bildenden ersten Element (10), das von der Drehachse (12) durchsetzt ist und dessen eines Ende an der Rückenlehne (2) befestigt ist, und andererseits aus einem zweiten Element (11) besteht, **dadurch gekennzeichnet, dass** das zweite Element (11) ein Teil ist, das
• von der Sitzfläche (1) getrennt ist,
• an dem ersten Element (10) über die Drehachse (12) befestigt ist, die das zweite Element in Nähe eines seiner Enden und das erste Element durchquert,
• auf einem an der Sitzfläche (1) befestigten Teil (9) verschiebbar montiert ist und
• in einer gewählten Stellung zu diesem Teil (9) blockierbar ist,
wobei ein erstes ausdehnbares/einziehbares Organ (6) einerseits an dem Ende des ersten Elements, das dem an der Rückenlehne befestigten Ende entgegengesetzt ist, und andererseits an dem der Drehachse entgegengesetzten Ende des zweiten Elements verankert ist.

2. Sitz nach Anspruch 1, **dadurch gekennzeichnet, dass** das erste ausdehnbare/einziehbare Organ eine Gasfeder (6) ist.

3. Sitz nach Anspruch 1 oder 2, **dadurch gekennzeichnet, dass** der Verankerungspunkt (13) des ersten ausdehnbaren/ einziehbaren Organs (6) an dem Drehhalter (10) der Rückenlehne (2) längs dieses Halters verstellbar ist.

4. Sitz nach einem der Ansprüche 1 bis 3, **dadurch gekennzeichnet, dass** der Verschiebungshalter der Sitzfläche (1) einen Anschlag (18) umfasst, der die Verschwenkung der Rückenlehne (2) bezüglich der Sitzfläche (1) begrenzt.

5. Sitz nach einem der Ansprüche 1 bis 4, der außerdem einen Sitzflächenhalter (5) umfasst, **dadurch gekennzeichnet, dass** der Sitzflächenhalter (5) einen Verankerungspunkt für eines der Enden eines zweiten ausdehnbaren/einziehbaren Organs (4) bietet, dessen anderes Ende an der Sitzfläche (1) verankert ist.

6. Sitz nach Anspruch 5, **dadurch gekennzeichnet, dass** das erste (6) und das zweite (4) ausdehnbare/einziehbare Organ unabhängig voneinander arbeiten.

7. Sitz nach einem der Ansprüche 1 bis 5, der außerdem eine Beinstütze (3) umfasst, **dadurch gekennzeichnet, dass** die Beinstütze (3) einen Verankerungspunkt für eines der Enden eines dritten ausdehnbaren/einziehbaren Organs (7) bietet, dessen anderes Ende an der Sitzfläche (1) verankert ist.

8. Sitz nach Anspruch 7, **dadurch gekennzeichnet, dass** das erste (6), das zweite (4) und das dritte (7) ausdehnbare/ einziehbare Organ unabhängig voneinander arbeiten.

9. Sitz nach einem der Ansprüche 5 bis 7, **dadurch gekennzeichnet, dass** das zweite (4) und/oder das dritte (7) ausdehnbare/einziehbare Organ ein Pneumatikzylinder ist bzw. Pneumatikzylinder sind.

10. Sitz nach einem der Ansprüche 1 und 3 bis 7, **dadurch gekennzeichnet, dass** das erste (6) und/oder das zweite (4) und/oder das dritte (7) ausdehnbare/einziehbare Organ ein elektrisches Stellglied ist bzw. elektrische Stellglieder sind.
